# FASCICULE DE BREVET EUROPEEN

(11) **EP 2 230 572 B1**
(45) Date de publication et mention de la délivrance du brevet: **25.01.2012**
(21) Numéro de dépôt: 09155376.8
(22) Date de dépôt: 17.03.2009
(51) Int. Cl.: G04B 13/02

(54) **Système de serrage radial pour un composant horloger**
Radialverschlusssystem für Uhrwerkskomponente
Radial gripping system for a timepiece component

(43) Date de publication de la demande: 22.09.2010
(73) Titulaire: Nivarox-FAR S.A., CH-2400 Le Locle (CH)
(72) Inventeur: Verardo, Marco, 2336, Les Bois (CH); Conus, Thierry, 2543, Lengnau (CH); Thiébaud, Jean-Philippe, 1588, Cudrefin (CH); Peters, Jean-Bernard, 2542, Pieterlen (CH); Cusin, Pierre, 1423, Villars-Burquin (CH)
(74) Mandataire: Ravenel, Thierry Gérard Louis

(56) Documents cités:
- EP-A- 1 445 670
- EP-A- 1 850 193
- CH-A- 282 774
- DE-A1- 2 940 223
- FR-A- 382 860
- JP-A- 57 161 680

## Description

### Domaine de l'invention

L'invention se rapporte à un système de serrage radial pour un composant horloger et plus, particulièrement, un tel système pour solidariser ledit composant à un élément de support comme, par exemple, un axe pivotant.

### Arrière plan de l'invention

Il est connu de solidariser des mobiles horlogers en chassant leur trou central traversant sur un axe pivotant entre un pont et la platine. Cette configuration est très répandue avec des matériaux métalliques, cependant, elle n'est pas applicable pour des matériaux cassants dont la zone de déformation plastique est sensiblement inexistante.

Le document CH 282 774 divulgue une aiguille dont la tête est formée par un corps cylindrique en métal dont l'épaisseur est supérieure au reste de l'aiguille en formant un canon.

### Résumé de l'invention

Le but de la présente invention est de pallier tout ou partie les inconvénients cités précédemment en proposant un composant horloger dont le système de serrage radial utilise uniquement la zone de déformation élastique du matériau pour se solidariser avec son élément de support.

A cet effet, l'invention se rapporte à un composant horloger selon la revendication 1.

Conformément à d'autres caractéristiques avantageuses de l'invention :
- ladite couronne est crénelée permettant de former plusieurs lames indépendantes autour de ladite ouverture ;
- la section intérieure de la couronne est tronconique afin d'augmenter localement ladite contrainte radiale ;
- ladite section est plus faible au niveau de l'extrémité libre de la couronne afin d'exercer une contrainte radiale maximale au niveau de l'extrémité libre de chaque lame contre ledit élément de support ;
- la section intérieure de la collerette est tronconique afin de rendre progressif ledit verrouillage ;
- le composant horloger est de forme généralement discoïdale et comporte une denture circonférentielle afin de former un mobile.

L'invention se rapporte également à une pièce d'horlogerie caractérisée en ce qu'elle comporte au moins un composant horloger selon l'une des variantes précédentes.

### Description sommaire des dessins

D'autres particularités et avantages ressortiront clairement de la description qui en est faite ci-après, à titre indicatif et nullement limitatif, en référence aux dessins annexés, dans lesquels :
- la figure 1 est une représentation en perspective d'un composant horloger monté sur un élément de support selon l'invention ;
- la figure 2 est une section d'un composant horloger selon l'invention ;
- la figure 3 est une représentation agrandie d'une partie de la figure 2;
- la figure 4 est une représentation vue de dessus d'un composant horloger selon l'invention.

### Description détaillée des modes de réalisation préférés

Comme illustré aux figures 1 à 4, l'invention se rapporte à un composant horloger généralement annoté 1 destiné à coopérer avec un élément de support 3. Dans l'exemple utilisé ci-dessous, le composant horloger 1 est un mobile sensiblement discoïdal et l'élément de support 3, un axe cylindrique à section circulaire, cependant, ils ne sauraient s'y limiter.

Dans l'exemple visible à la figure 1, on peut voir un composant horloger 1 monté sur un élément de support 3. Préférentiellement, l'élément de support 3 comporte un axe 2 venu de matière avec un pignon 4. Le composant horloger 1 comporte un moyeu 5 comportant une ouverture 7, quatre bras 9 et une serge dentée 11. Avantageusement selon l'invention, le composant horloger 1 est monté sur l'élément de support 3 au moyen d'un système de serrage 13 situé autour de l'ouverture 7 traversant ledit composant.

Le système de serrage 13 est destiné à exercer une contrainte radiale sur l'axe 2 afin de solidariser le composant horloger 1 avec l'élément de support 3. Le système de serrage 13 est une alternative au chassage qui n'est pas toujours possible pour des matériaux comme le carbure de silicium, la silicium cristallisé, la silice cristallisée ou encore l'alumine cristallisée.

Le système de serrage 13 comporte préférentiellement un dispositif de pincement radial 15 et un dispositif de verrouillage 17. Le dispositif de pincement 15 comporte principalement une couronne 6 et un évidement 8. La couronne 6 est destinée à pincer la surface externe de l'axe 2. Elle est préférentiellement crénelée et comporte plusieurs lames 12 dont la section intérieure 14 forme le bord de l'ouverture 7 afin de mieux gérer localement le débattement de la couronne 6. Ainsi, avantageusement selon l'invention, chaque lame 12 est indépendante et se déplace élastiquement suivant la contrainte propre qui lui est soumise.

Comme visible à la figure 3, la section intérieure 14 est tronconique selon un angle α afin d'augmenter localement la contrainte de pincement. Dans l'exemple illustré aux figures 1 à 4, la section supérieure de l'ouverture 7 est ainsi plus petite que la section inférieure. Selon l'invention, l'angle α peut être compris entre sensiblement 0 et 5 degrés. On comprend donc que la contrainte de pincement de la couronne 6 du dispositif de pincement 15 sera maximale au niveau de son extrémité libre, c'est-à-dire à l'extrémité des lames 12.

L'évidement 8 est destiné à autoriser un débattement de la couronne 6. Selon l'invention, l'évidement 8 est préférentiellement borgne et communique entre chaque lame 12 avec l'ouverture 7. Chaque lame 12 peut ainsi louvoyer de manière indépendante entre l'évidement 8 et l'ouverture 7. Préférentiellement selon l'invention, l'évidement 8 est également destiné à coopérer avec le dispositif de verrouillage 17.

Selon l'invention, en fonction de l'application du composant horloger, l'évidement 8 peut comporter une profondeur comprise entre 5 et 85 % de l'épaisseur du composant horloger.

Le dispositif de verrouillage 17 est destiné à maintenir une contrainte minimale du système de serrage 13 contre l'axe 2 en bornant le louvoiement des lames 12 lorsque le positionnement global est jugé satisfaisant. Ainsi, le dispositif de verrouillage 17 comporte une clé de verrouillage 10 sensiblement discoïdale comprenant un trou 16 et sur la face inférieure une collerette 18.

Préférentiellement, le trou 16 est traversant et de section intérieure de plus grande taille que le diamètre extérieur de l'axe 2 afin de pouvoir y coulisser sans frottement gras. La collerette 18 de forme générale annulaire comporte une section intérieure 19 sensiblement tronconique afin de rendre progressif le verrouillage du positionnement des lames 12.

Par conséquent, à l'aide de la figure 3, on comprend que la clé de verrouillage 10 est coulissée contre l'axe 2 au travers de son trou 16 pour que sa collerette 18 soit reçue dans l'évidement 8. La collerette 18, une fois insérée, empêche ainsi le déplacement des lames 12 vers l'évidement 8 par butée de sa section intérieure 19 en verrouillant leur positionnement.

Préférentiellement, le composant horloger 1 est réalisé en matériau micro-usinable afin de pourvoir obtenir une précision inférieure au micron. De tels matériaux peuvent être, par exemple, mais non exclusivement du carbure de silicium, du silicium cristallisé, de l'alumine cristallisé ou de la silice cristallisée. En effet, de tels matériaux peuvent être gravés selon la précision requise notamment au moyen d'un procédé du type gravage ionique réactif profond (DRIE). De plus, de manière préférée, la clé de verrouillage 10 est formé d'un matériau ductile comme, par exemple, un métal.

Bien entendu, la présente invention qui est définie par les revendications annexées, ne se limite pas à l'exemple illustré mais est susceptible de diverses variantes et modifications qui apparaîtront à l'homme de l'art. En particulier, suivant les applications prévues et/ou le matériau utilisé, les dimensions de l'évidement 8 et de la collerette 18 peuvent différer tout comme leur espacement respectif par rapport à l'ouverture 7.

## Revendications

1. Composant horloger (1) comportant une ouverture (7) destinée à recevoir un élément de support (3) et comprenant un système de serrage (13) destinée à exercer une contrainte radiale permettant audit composant horloger d'être solidaire dudit élément de support le système de serrage (13) comportant un dispositif de pincement radial (15) comportant une couronne (6) destinée à exercer ladite contrainte radiale et un évidement (8) borgne concentrique espacé de ladite ouverture et destiné à autoriser le débattement de ladite couronne, **caractérisé en ce que** le système de serrage (13) comporte en outre un dispositif de verrouillage (17) comprenant une clé de verrouillage (10) munie d'une collerette (18) destinée à coopérer avec ledit évidement borgne afin de limiter le débattement de l'extrémité libre de la couronne (6).

2. Composant horloger (1) selon la revendication 1, **caractérisé en ce que** ladite couronne est crénelée permettant de former plusieurs lames (12) indépendantes autour de ladite ouverture.

3. Composant horloger (1) selon la revendication 2, **caractérisé en ce que** la section intérieure (14) de la couronne (6) est tronconique afin d'augmenter localement ladite contrainte radiale.

4. Composant horloger (1) selon la revendication 3, **caractérisé en ce que** ladite section(14) est plus faible au niveau de l'extrémité libre de la couronne (6) afin d'exercer une contrainte radiale maximale au niveau de l'extrémité libre de chaque lame (12) contre ledit élément de support.

5. Composant horloger (1) selon l'une des revendications précédentes, **caractérisé en ce que** la section intérieure (19) de la collerette (18) est tronconique afin de rendre progressif ledit verrouillage.

6. Composant horloger (1) selon l'une des revendications précédentes, **caractérisé en ce qu'**il est de forme généralement discoïdale et comporte une denture circonférentielle afin de former un mobile.

7. Pièce d'horlogerie **caractérisée en ce qu'**elle comporte au moins un composant horloger (1) selon l'une des revendications précédentes.

## Claims

1. Timepiece component (1) that has an aperture (7) for receiving a support element (3) and includes a clamping system (13) for exerting radial force to secure said timepiece component to said support element, the clamping system (13) including a radial clamping device (15) that includes a crown (6) for exerting said radial force and a concentric, blind recess (8), spaced apart from said aperture, for allowing said crown to travel, **characterised in that** the clamping system (13) also has a locking device (17) that includes a locking key (10), provided with a collar (18) for cooperating with said blind recess to limit the travel of the free end of the crown (6).

2. Timepiece component (1) according to claim 1, **characterized in that** said crown is notched to form several independent strips (12) around said aperture.

3. Timepiece component (1) according to claim 2, **characterized in that** the inner section (14) of the crown (6) is truncated to increase said radial force locally.

4. Timepiece component (1) according to claim 3, **characterized in that** said section (14) is smaller at the free end of the crown (6) to exert a maximum amount of radial force against said support element at the free end of each strip (12).

5. Timepiece component (1) according to any of the preceding claims, **characterized in that** inner section (19) of the collar (18) is truncated so that said locking is achieved progressively.

6. Timepiece component (1) according to any of the preceding claims, **characterized in that** it is of generally discoid shape and has a circumferential toothing to form a wheel set.

7. Timepiece **characterized in that** it includes at least one timepiece component (1) according to any of the preceding claims.

## Patentansprüche

1. Uhrenbestandteil (1), umfassend eine Öffnung (7), die dazu bestimmt ist, ein Trägerelement (3) aufzunehmen, und die ein Spannsystem (13) aufweist, das dazu bestimmt ist, eine radiale Beanspruchung auszuüben, die dem Uhrenbestandteil ermöglicht, mit dem Trägerelement fest verbunden zu sein, wobei das Spannsystem (13) eine radiale Klemmvorrichtung (15) umfasst, die eine zum Ausüben dieser radialen Beanspruchung bestimmte Krone (6) und eine konzentrische Sackaussparung (8) umfasst, die in Abstand von der Öffnung liegt und dazu bestimmt ist, die Verschiebbarkeit der Krone zuzulassen, **dadurch gekennzeichnet, dass** das Spannsystem (13) ausserdem eine Verriegelungsvorrichtung (17) umfasst, die einen Verriegelungsschlüssel (10) aufweist, der mit einem Flansch (18) ausgerüstet ist, der dazu bestimmt ist, mit der Sackaussparung zusammenzuwirken, um die Verschiebbarkeit des freien Endes der Krone (6) zu begrenzen.

2. Uhrenbestandteil (1) nach Anspruch 1, **dadurch gekennzeichnet, dass** die Krone gerippt ist, was die Bildung von mehreren unabhängigen Klingen (12) um die Öffnung herum ermöglicht.

3. Uhrenbestandteil (1) nach Anspruch 2, **dadurch gekennzeichnet, dass** der innere Querschnitt (14) der Krone (6) kegelstumpfförmig ist, um örtlich die radiale Beanspruchung zu erhöhen.

4. Uhrenbestandteil (1) nach Anspruch 3, **dadurch gekennzeichnet, dass** der Querschnitt (14) im Bereich des freien Endes der Krone (6) geringer ist, um eine maximale radiale Beanspruchung im Bereich des freien Endes jeder Klinge (12) gegen das Trägerelement auszuüben.

5. Uhrenbestandteil (1) nach einem der vorhergehenden Ansprüche, **dadurch gekennzeichnet, dass** der innere Querschnitt (19) des Flansches (18) kegelstumpfförmig ist, um eine allmähliche Verriegelung zu gewährleisten.

6. Uhrenbestandteil (1) nach einem der vorhergehenden Ansprüche, **dadurch gekennzeichnet, dass** er allgemein scheibenförmig ist und eine Umfangszahnung aufweist, um einen Drehteil zu bilden.

7. Zeitmessgerät, **dadurch gekennzeichnet, dass** es wenigstens einen Uhrenbestandteil (1) nach einem der vorhergehenden Ansprüche umfasst.
